# EUROPÄISCHE PATENTSCHRIFT

(11) **EP 3 616 555 B1**
(45) Veröffentlichungstag und Bekanntmachung des Hinweises auf die Patenterteilung: **16.03.2022**
(21) Anmeldenummer: 19190160.2
(22) Anmeldetag: 06.08.2019
(51) Int. Cl.: A44C 27/00, A44C 9/00

(54) **SCHMUCKRING UND SCHMUCKRINGLACKIERSET**
DECORATIVE RING AND DECORATIVE RING PAINT SET
BAGUE BIJOU ET ENSEMBLE BAGUE BIJOU PEINT

(30) Priorität: 17.08.2018 DE 202018104744 U
(43) Veröffentlichungstag der Anmeldung: 04.03.2020
(73) Patentinhaber: Feeling The Collection GmbH, 61348 Bad Homburg (DE)
(72) Erfinder: IONITA, Elena, 61381 Friedrichsdorf (DE)
(74) Vertreter: Wacker, Jost Oliver

(56) Entgegenhaltungen:
- EP-A1- 1 127 510
- EP-A1- 1 767 113
- FR-A1- 2 503 995
- JP-A- 2000 116 419

## Beschreibung

Die Erfindung betrifft eine Schmuckringanordnung mit einem als Ringelement verwendeten Schmuckring nach dem Oberbegriff des Anspruchs 1 sowie ein Schmuckringlackierset zur Herstellung einer solchen Schmuckringanordnung. Die Schmuckringanordnung weist dabei wenigstens einen ersten Fingerring, an dem erste stirnseitig angeordnete Magnetmittel vorgesehen sind, und einen zweiten Fingerring, an dem zweite stirnseitig angeordnete Magnetmittel vorgesehen sind, auf, wobei die Magnetmittel zur Erzeugung von Magnetkräften ausgelegt sind, mittels denen die Fingerringe zueinander festgelegt werden können.

Aus DE102011102763 A1 ist eine Schmuckringanordnung mit wenigstens einem ersten und einem zweiten Fingerring bekannt. An wenigstens einer Stirnseite der Fingerringe sind dabei mehrere Magnetmittel in gleichen Abständen eingelassen, über die die Fingerringe mit weiteren Schmuckringen verbunden werden können. Dabei ist vorgesehen, dass die miteinander verbindbaren Fingerringe beziehungsweise Schmuckringe unterschiedliche Formen aufweisen.

EP1767113A1 beschreibt ebenfalls eine Schmuckringanordnung aus mehreren Magnetringen. Die Magnetringe weisen an ihren Oberflächen unterschiedliche Ornamente auf, so dass die Schmuckringanordnung je nach Anordnung der Magnetringe eine unterschiedliche Oberfläche ausbielden kann.

JP2000116419A zeigt einen Ring, auf dessen Oberfläche ein Lack in Form eines Nagellackes auftragbbar ist.

EP1127510A1 beschreibt einen Schmuckring, an dessen Oberfläche vordefinierte Ornamentbereiche ausgebildet sind, an denen ein Nagellack aufgetregen werden kann.

FR2503995A1 zeigt einen konischen Dorn, mittels dem ein zweiteiliger Schmuckring zusammengefügt werden kann.

Die bekannten Schmuckringanordnungen können somit nach den Wünschen des Trägers beziehungsweise der Trägerin aus den jeweils zur Verfügung stehenden Fingerringen beziehungsweise Schmuckringen unterschiedlich zusammengesetzt werden, um die Gesamterscheinung der Schmuckringanordnung nach eigenen Wünschen und Vorlieben gestalten zu können.

Die Aufgabe der Erfindung ist es, bei den gattungsgemäßen Schmuckringen beziehungsweise Schmuckringanordnungen die Gestaltungsfreiheit für den Benutzer noch zu erweitern.

Diese Aufgabe wird durch den Schmuckring mit den Merkmalen des Anspruchs 1 gelöst. Dabei weist der Schmuckring eine lackierte umfängliche Außenseite auf. Durch diese vorgesehene Lackierung der Außenseite kann der Schmuckring beziehungsweise dessen umfängliche Außenseite für eine zusätzliche individuelle Gestaltung innerhalb der jeweiligen Schmuckringanordnung genutzt werden. Dabei ist es besonders bevorzugt, wenn die Lackierung durch den Benutzer beziehungsweise die Benutzerin selbst aufgebracht wird beziehungsweise aufgebracht werden kann. Auf diese Weise ist es möglich, dass der Benutzer beziehungsweise die Benutzerin die Schmuckringanordnung farblich beispielsweise an eine Kleidung oder ein sonstiges Outfitdetail anpasst. Dabei ist der wenigstens eine Schmuckring mit lackierter umfänglicher Außenseite zwischen dem ersten Fingerring und dem zweiten Fingerring festgelegt. Hierdurch wird die lackierte Außenseite des Schmuckringes durch die beidseitig angeordneten Fingerringe sauber eingefasst und die Randbereiche der Lackierung von den Fingerringen verdeckt. Auf diese Weise können Unregelmäßigkeiten der Lackierung, die vorwiegend an deren Rand auftreten können, durch die Fingerringe abgedeckt werden. Auf diese Weise ist gewährleistet, dass innerhalb der Schmuckringanordnung nur ein Teil der lackierten umfänglichen Außenseite des Schmuckringes sichtbar ist, der relativ gleichmäßig aufgetragen ist und dadurch besonders hochwertig wirkt. Die beiden außenseitigen Fingerringe können dabei aus jedem für Schmuckringe bekannten und geeigneten Material hergestellt sein, wie beispielsweise aus Edelmetallen wie Gold, Silber oder Platin beziehungsweise Legierungen mit wenigstens einem dieser Bestandteile oder auch aus Edelstahl oder Kunststoff.

Zudem ist es günstig, wenn der erste Fingerring und/oder der zweite Fingerring an einer von den jeweiligen ersten Magnetmitteln und/oder den zweiten Magnetmitteln abgewandten Außenstirnseite eine magnetfreie und geschlossen ausgebildete stirnseitige Oberfläche aufweist. Auf diese Weise sind die zur Verbindung der einzelnen Ringelemente der Schmuckringanordnung benötigten Magnetmittel beziehungsweise Zwischenmagnetmittel nach außen hin nicht sichtbar, so dass sie die optische Wirkung der Schmuckringanordnung im angelegten Zustand nicht beeinträchtigen können.

Vorteilhafterweise ist zwischen dem ersten Fingerring und dem zweiten Fingerring wenigstens ein weiterer Schmuckring mit einer lackierbaren umfänglichen Außenseite vorgesehen, der an einer ersten Stirnseite erste Zwischenmagnetmittel und an einer zweiten Stirnseite zweite Zwischenmagnetmittel aufweist. Hierdurch können innerhalb der Schmuckringanordnung wenigstens zwei individuelle lackierte Oberflächen vorgesehen werden, wodurch die Gestaltungsfreiheit für den Benutzer beziehungsweise die Benutzerin noch erweitert wird. Durch die wenigstens zwei lackierbaren Außenseiten können dabei beispielsweise farbliche Kontraste oder Farbcodes mit einem bestimmten Bedeutungsinhalt erzeugt werden.

In einer besonders vorteilhaften Ausführungsform weist der Schmuckring stirnseitige Zwischenmagnetmittel auf, wodurch insbesondere bei einer entsprechenden Anordnung entgegen gesetzt gepolter Magnetmittel seitens der Fingerringe eine besonders stabile Verbindung mit diesen hergestellt werden kann.

Dabei ist es günstig, wenn die stirnflächenseitigen Zwischenmagnetmittel sowohl an einer ersten Stirnseite als auch an einer von der ersten Stirnseite abgewandten zweiten Stirnseite angeordnet sind, so dass der Schmuckring stabil zwischen zwei Fingerringen der Schmuckringanordnung gehalten werden kann.

Vorteilhafterweise ist die umfängliche Außenseite durch polierten oder mattierten Edelstahl gebildet. Hierdurch kann eine besonders gleichmäßige und dadurch hochwertig anmutende Lackierung aufgetragen werden. Zudem kann die aufgetragene Lackierung sowohl von der polierten als auch von der mattierten Edelstahlfläche bei Bedarf besonders einfach wieder vollständig entfernt werden. Alternativ hierzu kann der Schmuckring beziehungsweise dessen umfängliche Außenseite auch aus jedem anderen für Schmuckringe bekannten und geeigneten Material hergestellt sein, wie beispielsweise aus Edelmetallen wie Gold, Silber oder Platin beziehungsweise Legierungen mit wenigstens einem dieser Bestandteile oder auch aus Kunststoffen.

In einer besonders bevorzugten Ausführungsform ist die umfängliche Außenseite mit einem Nagellack lackiert. Hierdurch kann der Schmuckring insbesondere mit dem von der Benutzerin verwendeten Nagellack farblich gestaltet und dadurch auf die Lackierung der Fingernägel abgestimmt werden.

Ferner wird die Aufgabe durch ein Schmuckringlackierset zur Herstellung eines Schmuckringes in einer der oben genannten Ausführungsformen gelöst, wobei das Schmuckringlackierset neben dem Schmuckring wenigstens eine passend dimensionierte Lackierhalterung umfasst. Der Schmuckring kann dabei an der Lackierhalterung aufgesteckt und dabei in eine für den Lackiervorgang günstige Position verbracht werden. Dadurch kann der Schmuckring vom Benutzer beziehungsweise der Benutzerin leichter mit der jeweils gewünschten Lackierung versehen werden.

Dabei ist es günstig, wenn die Lackierhalterung einen kegel- oder kegelstumpfförmigen Aufnahmebereich aufweist, so dass diese für Schmuckringe in verschiedenen Größen verwendet werden kann.

In einer weiteren vorteilhaften Ausführungsform ist der Aufnahmebereich durch einen elastisch verformbaren Kegelstumpfmantel gebildet. Auf diese Weise kann der zu lackierende Ring im Aufnahmebereich durch die elastischen Rückstellkräfte des Kegelstumpfmantels festgeklemmt und dadurch während des Lackiervorganges besonders fest in der gewünschten Position gehalten werden.

Ferner ist es günstig, wenn der Kegelstumpfmantel an einer Seite eine durchgehende Öffnung aufweist, wodurch eine besonders geeignete elastische Verformbarkeit der Lackierhalterung erzielt werden kann.

Vorteilhafterweise weist das Schmuckringlackierset zusätzlich einen Lack und einen Pinsel auf, wobei der Lack beispielsweise durch einen handelsüblichen Nagellack und der Pinsel den mit dem Deckel verbundenen Pinsel eines handelsüblichen Nagellackbehälters gebildet ist. Dadurch können zusammen mit dem Schmuckring auch alle zur Lackierung seiner umfänglichen Außenseite geeigneten Utensilien zur Verfügung gestellt werden.

Dabei ist es günstig, wenn das Schmuckringlackierset zusätzlich einen Lackentferner aufweist, der beispielsweise durch einen handelsüblichen Nagellackentferner gebildet ist und insbesondere auf den ebenfalls enthaltenen Lack beziehungsweise Nagellack abgestimmt ist. Auf diese Weise kann bei Bedarf eine besonders einfache und rückstandsfreie Entfernung des Lacks vom Schmuckring vorgenommen werden.

Ferner ist es günstig, wenn alle Teile des Schmuckringlackiersets in einer gemeinsamen Setaufnahme aufgenommen sind, wodurch diese dem Benutzer beziehungsweise der Benutzerin in ansprechender und transportfähiger Weise zur Verfügung gestellt werden können.

Es wird darauf hingewiesen, dass alle oben beschriebenen Merkmale des erfindungsgemäßen Gegenstandes untereinander austauschbar beziehungsweise kombinierbar sind, sofern ein Austausch oder eine Kombination derselben aus technischen Gründen nicht ausgeschlossen ist.

In den Figuren ist eine beispielhafte Ausführungsform der Erfindung dargestellt. Es zeigen:
- Figur 1: eine perspektivische Ansicht einer Schmuckringanordnung mit einem erfindungsgemäßen Schmuckring,
- Figur 2: eine explodierte Ansicht der Schmuckringanordnung nach Figur 1,
- Figur 3: eine explodierte Ansicht einer erweiterten Ausführungsform der Schmuckringanordnung,
- Figur 4: eine Ansicht eines Schmuckringlackiersets während eines Lackiervorganges und
- Figur 5: eine Ansicht des Schmuckringlackiersets in einem innerhalb einer gemeinsamen Setaufnahme aufgenommenen Zustandes.

Die Figuren 1 und 2 zeigen eine Schmuckringanordnung 2, die aus drei Ringelementen zusammengesetzt ist, nämlich einem ersten Fingerring 4 einem zweiten Fingerring 6 und einem zwischen dem ersten Fingerring 4 und dem zweiten Fingerring 6 als Zwischenring fungierenden Schmuckring 8.

Der Schmuckring 8 ist dabei beispielhaft aus Edelstahl hergestellt und weist eine zwischen den beiden Fingerringen 4, 6 nach außen hin sichtbare umfänglichen Außenseite 10 auf, über die hinweg der Edelstahl des Schmuckringes 8 poliert ist. Alternativ hierzu kann der Schmuckring 8 an der umfänglichen Außenseite 10 beispielsweise mattiert ausgeführt sein. Zudem kann der Schmuckring 8 alternativ auch aus jedem anderen für Schmuckringe bekannten und geeigneten Material hergestellt sein, wie beispielsweise aus Gold, Silber oder Platin beziehungsweise Legierungen mit wenigstens einem dieser Bestandteile oder auch aus Kunststoff.

Die beiden außenseitigen Fingerringe 4, 6 sind beispielhaft aus einem Edelmetall wie Gold, Silber oder Platin beziehungsweise aus einer Legierung mit wenigstens einem dieser Bestandteile hergestellt. Alternativ hierzu können die Fingerringe 4, 6 jedoch auch aus jedem anderen für Schmuckringe bekannten und geeigneten Material hergestellt sein, wie beispielsweise aus Edelstahl oder Kunststoff.

Wie insbesondere aus Fig. 2 zu entnehmen ist, weist der Schmuckring 8 an einer ersten Stirnseite 12 erste Zwischenmagnetmittel 18A auf, die mit ersten Magnetmitteln 14 des ersten Fingerringes 4 verbunden werden können. An einer von der ersten Stirnseite 12 abgewandten zweiten Stirnseite 20 weist der Schmuckring 8 zudem zweite Zwischenmagnetmittel 18B auf, die mit zweiten Magnetmitteln 16 des zweiten Fingerringes 6 verbunden werden können.

Hierzu sind die Magnetmittel 14, 16 und die Zwischenmagnetmittel 18A, 18B beispielsweise durch zylinderförmige Magnetelemente gebildet, die in entsprechend geformte und dimensionierte Materialausnehmungen der Fingerringe 4, 6 und des Schmuckringes 8 aufgenommen sind und dadurch bündig mit der jeweiligen Oberfläche abschließen. Die Magnetmittel 14, 16 und Zwischenmagnetmittel 18A, 18B können dabei zur sicheren Festlegung beispielsweise in die Materialausnehmungen eingeklebt sein. Zudem sind die hierbei jeweils zusammenwirkenden Magnetmittel 14, 16 und Zwischenmagnetmittel 18A, 18B passend zueinander angeordnet und entgegengesetzt gepolt, um möglichst große einander anziehende Magnetkräfte erzeugen zu können.

An einer vom Schmuckring 8 abgewandten Außenstirnseite 22 der Fingerringe 4, 6 die gleichzeitig die Stirnseiten der zusammengesetzten Schmuckringanordnung 2 bilden, weisen die Fingerringe 4, 6 dagegen eine magnetfreie geschlossene Oberfläche 24 auf, um den Gesamteindruck der Schmuckringanordnung 2 nach außen hin nicht durch die Magnetmittel 14, 16 oder Zwischenmagnetmittel 18A, 18B zu stören.

An der umfänglichen Außenseite 10 des Schmuckringes 8 ist zudem eine durch gestrichelte Linien dargestellte Lackierung 26 angebracht. Diese Lackierung 26 ist vorzugsweise durch einen handelsüblichen Nagellack gebildet, den ein Benutzer beziehungsweise eine Benutzerin der Schmuckringanordnung 2 nach eigenen Wünschen ausgewählt und selbst auf den Schmuckring 8 auftragen hat.

Figur 3 zeigt eine weitere Ausführungsform der Schmuckringanordnung 2 bei der diese um einen weiteren Schmuckring 8A und einen zwischen den beiden Schmuckringen 8, 8A angeordneten Zwischenfingerring 28 erweitert ist. Der weitere Schmuckring 8A weist dabei an einer umfänglichen Außenseite 10A ebenfalls eine Lackierung 26A auf, die beispielsweise durch einen andersfarbigen Nagellack hergestellt ist. Zur Verbindung mit den Fingerringen 4, 6 beziehungsweise mit dem ersten Schmuckring 8 sind sowohl an dem weiteren Schmuckring 8A als auch an dem Zwischenfingerring 28 beidseitig stirnseitige Zwischenmagnetmittel 18A, 18B eingelassen, die jeweils so zueinander angeordnet werden können, dass sie zu den jeweils benachbart angeordneten Zwischenmagnetmitteln 18B, 18A eine jeweils entgegengesetzte Polung aufweisen.

Figur 4 zeigt ein Schmuckringlackierset 30, das zur Herstellung der Lackierung 26 dient. Hierzu weist das Schmuckringlackierset 30 neben dem Schmuckring 8 eine Lackierhalterung 32, einen in einem Aufnahmebehälter 34 aufgenommenen Nagellack 36 sowie einen Pinsel 38 auf, der an einem Deckel 40 des Aufnahmebehälters 34 vorgesehen ist.

Die Lackierhalterung 32 dient dabei zur Festlegung des Schmuckringes 8, 8A in einer für den Lackiervorgang geeigneten Position, in der die umfängliche Außenseite 10 frei zugänglich ist. Hierzu weist die Lackierhalterung 32 einen kegelstumpfförmigen Aufnahmebereich 42 auf, der durch einen hohlen Kegelstumpfmantel 44 auf Kunststoff gebildet ist. Durch diesen sich zu einem Ende hin verjüngenden Aufnahmebereich 42 können die betreffenden Schmuckringe 8, 8A auch in unterschiedlichen Größen soweit auf die Lackierhalterung 32 aufgeschoben werden, dass sie durch die elastischen Rückstellkräfte des Kegelstumpfmantels 44 stabil festgeklemmt werden.

Um hierbei eine größere elastische Verformbarkeit des Aufnahmebereichs 42 gewährleisten zu können, weist der hohle Kegelstumpfmantel 44 an einer Seite zusätzlich eine durchgehende Öffnung 46 auf. Der jeweilige Schmuckring 8, 8A kann dadurch soweit auf den Kegelstumpfmantel 44 aufgeschoben werden, bis sich dieser unter Verengung der Öffnung 46 elastisch verformt und den Schmuckring 8 in der vorgesehenen Position stabil festklemmt. Der Benutzer beziehungsweise die Benutzerin kann dann anschließend den Schmuckring 8 über die Lackierhalterung 32 abstellen oder halten. Auf diese Weise kann der Schmuckring 8 über die Lackierhalterung 32 in der Hand gehalten werden, um mittels des Pinsels 38 den Nagellack 36 zur Herstellung der Lackierung 26 auf die umfängliche Außenseite 10 auftragen zu können.

Das auf diese Weise durch die Schmuckringanordnung 2, die Lackierhalterung 32 und den im Aufnahmebehälter 34 aufbewahrten Nagellack 36 gebildete Schmuckringlackierset 30 ermöglicht somit die eigene Gestaltung beziehungsweise Umgestaltung des Schmuckringes 8, 8A und der Schmuckringanordnung 2 insgesamt durch den Benutzer beziehungsweise die Benutzerin.

Wie in Fig. 5 dargestellt, kann das Schmuckringlackierset 30 beispielsweise als eine Art Starterset in einer Setaufnahme 50 untergebracht sein, die eine gemeinsame Festlegung zumindest der Schmuckringanordnung 2, der Lackierhalterung 32 und des Aufnahmebehälters 34 ermöglicht.

Optional kann das Schmuckringlackierset 30 hierbei um einen Lackentferner 48 ergänzt sein, der insbesondere auf den Nagellack 36 abgestimmt ist. Dadurch kann eine zuvor aufgebrachten Lackierung 26, 26A bei Bedarf, wie beispielsweise zum Umlackieren des Schmuckringes 8, 8A, weitestgehend rückstandsfrei entfernt werden, um insbesondere eine neue Lackierung in einer anderen Farbe an der umfänglichen Außenseite 10 des Schmuckringes auftragen zu können.

Es wird darauf hingewiesen, dass alle oben beschriebenen Elemente und Merkmale der verschiedenen Ausführungsformen des erfindungsgemäßen Gegenstandes untereinander austauschbar beziehungsweise kombinierbar sind, sofern ein Austausch oder eine Kombination derselben aus technischen Gründen nicht ausgeschlossen ist.

## Patentansprüche

1. Schmuckringanordnung (2)
mit einem Schmuckring (8)
einem ersten Fingerring (4), an dem erste stirnseitig angeordnete Magnetmittel (14) vorgesehen sind, und
einem zweiten Fingerring (6), an dem zweite stirnseitig angeordnete Magnetmittel (16) vorgesehen sind,
wobei die Magnetmittel (14, 16) zur Erzeugung von Magnetkräften ausgelegt sind, mittels denen die Fingerringe (4, 6) zueinander festlegbar sind,
**dadurch gekennzeichnet, dass** der wenigstens eine Schmuckring (8) eine lackierte umfängliche Außenseite (10) aufweist und zwischen dem ersten Fingerring (4) und dem zweiten Fingerring (6) festgelegt ist.

2. Schmuckringanordnung nach Anspruch 1, **dadurch gekennzeichnet, dass** der erste Fingerring (4) und/oder der zweite Fingerring (6) an einer von den ersten Magnetmitteln (14) und/oder den zweiten Magnetmitteln (16) abgewandten Außenstirnseite (22) eine magnetfreie und geschlossen ausgebildete stirnseitige Oberfläche (24) aufweist.

3. Schmuckringanordnung nach Anspruch 1 oder 2, **dadurch gekennzeichnet, dass** zwischen dem ersten Fingerring (4) und dem zweiten Fingerring (6) wenigstens ein weiterer Schmuckring (8A) mit einer weiteren lackierbaren umfänglichen Außenseite (10A) vorgesehen ist, der an seiner ersten Stirnseite (12) erste Zwischenmagnetmittel (18A) und an seiner zweiten Stirnseite (20) zweite Zwischenmagnetmittel (18B) aufweist.

4. Schmuckringanordnung nach einem der Ansprüche 1 bis 3, **dadurch gekennzeichnet, dass** der Schmuckring (8) stirnflächenseitige Zwischenmagnetmittel (18A, 18B) aufweist.

5. Schmuckringanordnung nach Anspruch 4, **dadurch gekennzeichnet, dass** die stirnflächenseitigen Zwischenmagnetmittel (18A, 18B) sowohl an einer ersten Stirnseite (12) als auch an einer von der ersten Stirnseite (12) abgewandten zweiten Stirnseite (20) angeordnet sind.

6. Schmuckringanordnung nach einem der Ansprüche 1 bis 5, **dadurch gekennzeichnet, dass** die umfängliche Außenseite (10) durch polierten oder mattierten Edelstahl gebildet ist.

7. Schmuckringanordnung nach einem der Ansprüche 1 bis 6, **dadurch gekennzeichnet, dass** die umfängliche Außenseite (10) mit einem Nagellack (36) lackiert ist.

8. Schmuckringlackierset (30) zur Herstellung einer Schmuckringanordnung (2) nach einem der Ansprüche 1 bis 7, **dadurch gekennzeichnet, dass** neben dem Schmuckring (8, 8A) wenigstens eine Lackierhalterung (32) vorgesehen ist.

9. Schmuckringlackierset nach Anspruch 8, **dadurch gekennzeichnet, dass** die Lackierhalterung (32) einen kegel- oder kegelstumpfförmigen Aufnahmebereich (34) aufweist.

10. Schmuckringlackierset nach Anspruch 9, **dadurch gekennzeichnet, dass** der Aufnahmebereich (34) durch einen elastisch verformbaren Kegelstumpfmantel (44) gebildet ist.

11. Schmuckringlackierset nach Anspruch 10, **dadurch gekennzeichnet, dass** der Kegelstumpfmantel (44) an einer Seite eine durchgehende Öffnung (46) aufweist.

12. Schmuckringlackierset nach einem der Ansprüche 8 bis 11, **dadurch gekennzeichnet, dass** zusätzlich ein Lack (36) und ein Pinsel (38) vorgesehen sind.

13. Schmuckringlackierset nach einem der Ansprüche 8 bis 12, **dadurch gekennzeichnet, dass** zusätzlich ein Lackentferner (48) vorgesehen ist.

14. Schmuckringlackierset nach einem der Ansprüche 8 bis 13, **dadurch gekennzeichnet, dass** alle Teile des Schmuckringlackiersets (30) in einer gemeinsamen Setaufnahme (50) aufgenommen sind.

## Claims

1. A decorative ring arrangement (2)
with a decorative ring (8)
a first finger ring (4) on which first magnetic means (14) arranged on the front side are provided, and
a second finger ring (6), on which second magnetic means (16) arranged on the front side are provided,
wherein the magnetic means (14, 16) are designed to generate magnetic forces, by means of which the finger rings (4, 6) can be fixed to each other,
**characterized in that** the at least one decorative ring (8) has a painted circumferential exterior (10) and is fixed between the first finger ring (4) and the second finger ring (6) .

2. The decorative ring arrangement according to claim 1, **characterized in that** the first finger ring (4) and/or the second finger ring (6) has a magnet-free and closed front surface (24) at an exterior (22) averted from the first magnetic means (14) and/or from the second magnetic means (16) .

3. The decorative ring arrangement according to claim 1 or 2, **characterized in that** between the first finger ring (4) and the second finger ring (6) at least one further decorative ring (8A) with a further paintable circumferential exterior (10A) is provided, which has a first intermediate magnetic means (18A) on its first front side (12) and a second intermediate magnetic means (18B) on its second front side (20) .

4. The decorative ring arrangement according to any of claims 1 to 3, **characterized in that** the decorative ring (8) has intermediate magnetic means (18A, 18B) at the side of the front surface.

5. The decorative ring arrangement according to claim 4, **characterized in that** the intermediate magnetic means (18A, 18B) at the side of the front surface are arranged on a first front side (12) and on a second front side (20) averted from the first front side (12).

6. The decorative ring arrangement according to any of claims 1 to 5, **characterized in that** the circumferential exterior (10) is formed by polished or matte stainless steel.

7. The decorative ring arrangement according to any of claims 1 to 6, **characterized in that** the circumferential exterior (10) is painted with a nail polish (36).

8. A decorative ring paint set (30) for producing a decorative ring arrangement (2) according to any of claims 1 to 7, **characterized in that** at least one paint holder (32) is provided next to the decorative ring (8, 8A).

9. The decorative ring paint set according to claim 8, **characterized in that** the paint holder (32) has a conical or frustoconical receiving region (34).

10. The decorative ring paint set according to claim 9, **characterized in that** the receiving region (34) is formed by an elastically deformable truncated cone surface (44).

11. The decorative ring paint set according to claim 10, **characterized in that** the truncated cone surface (44) has a through opening (46) on one side.

12. The decorative ring paint set according to any of claims 8 to 11, **characterized in that** in addition a paint (36) and a brush (38) are provided.

13. The decorative ring paint set according to any of claims 8 to 12, **characterized in that** in addition a paint remover (48) is provided.

14. The decorative ring paint set according to any of claims 8 to 13, **characterized in that** all parts of the decorative ring paint set (30) are accommodated in a common set holding fixture (50).

## Revendications

1. Ensemble de bague bijou (2)
avec une bague bijou (8)
un premier anneau (4), sur lequel des premiers moyens magnétiques (14) disposés frontalement sont prévus, et
un deuxième anneau (6), sur lequel des deuxièmes moyens magnétiques (16) disposés frontalement sont prévus,
dans lequel les moyens magnétiques (14, 16) sont conçus pour produire des forces magnétiques, au moyen desquelles les anneaux (4, 6) peuvent être immobilisés les uns par rapport aux autres,
**caractérisé en ce que** la au moins une bague bijou (8) présente une face extérieure périphérique (10) vernie et est immobilisée entre le premier anneau (4) et le deuxième anneau (6) .

2. Ensemble de bague bijou selon la revendication 1, **caractérisé en ce que** le premier anneau (4) et/ou le deuxième anneau (6) présente sur une face frontale extérieure (22) opposée aux premiers moyens magnétiques (14) et/ou aux deuxièmes moyens magnétiques (16) une surface frontale (24) exempte d'aimant et réalisée de manière fermée.

3. Ensemble de bague bijou selon la revendication 1 ou 2, **caractérisé en ce qu'**au moins une autre bague bijou (8A) avec une autre face extérieure périphérique (10A) pouvant être vernie est prévue entre le premier anneau (4) et le deuxième anneau (6), qui présente sur sa première face frontale (12) des premiers moyens magnétiques intermédiaires (18A) et sur sa deuxième face frontale (20) des deuxièmes moyens magnétiques intermédiaires (18B).

4. Ensemble de bague bijou selon l'une quelconque des revendications 1 à 3, **caractérisé en ce que** la bague bijou (8) présente des moyens magnétiques intermédiaires (18A, 18B) côté surface frontale.

5. Ensemble de bague bijou selon la revendication 4, **caractérisé en ce que** les moyens magnétiques intermédiaires (18A, 18B) côté surface frontale sont disposés aussi bien sur une première face frontale (12) que sur une deuxième face frontale (20) opposée à la première face frontale (12).

6. Ensemble de bague bijou selon l'une quelconque des revendications 1 à 5, **caractérisé en ce que** la face extérieure périphérique (10) est formée par un acier inoxydable poli ou dépoli.

7. Ensemble de bague bijou selon l'une quelconque des revendications 1 à 6, **caractérisé en ce que** la face extérieure périphérique (10) est vernie avec un vernis à ongles (36).

8. Kit de vernissage de bague bijou (30) pour la fabrication d'un ensemble de bague bijou (2) selon l'une quelconque des revendications 1 à 7, **caractérisé en ce qu'**au moins un élément de retenue de vernis (32) est prévu en plus de la bague bijou (8, 8A).

9. Kit de vernissage de bague bijou selon la revendication 8, **caractérisé en ce que** l'élément de retenue de vernis (32) présente une zone de réception (34) conique ou tronconique.

10. Kit de vernissage de bague bijou selon la revendication 9, **caractérisé en ce que** la zone de réception (34) est formée par une enveloppe tronconique (44) déformable élastiquement.

11. Kit de vernissage de bague bijou selon la revendication 10, **caractérisé en ce que** l'enveloppe tronconique (44) présente sur une face une ouverture traversante (46).

12. Kit de vernissage de bague bijou selon l'une quelconque des revendications 8 à 11, **caractérisé en ce qu'**un vernis (36) et un pinceau (38) sont prévus en plus.

13. Kit de vernissage de bague bijou selon l'une quelconque des revendications 8 à 12, **caractérisé en ce qu'**un dissolvant (48) est prévu en plus.

14. Kit de vernissage de bague bijou selon l'une quelconque des revendications 8 à 13, **caractérisé en ce que** toutes les parties du kit de vernissage de bague bijou (30) sont reçues dans un logement de kit (50) commun.
